# EUROPÄISCHE PATENTSCHRIFT

(11) **EP 0 659 224 B1**
(45) Veröffentlichungstag und Bekanntmachung des Hinweises auf die Patenterteilung: **30.07.1997**
(21) Anmeldenummer: 93919241.5
(22) Anmeldetag: 02.09.1993
(51) Int. Cl.: E01B 7/22

(54) **VORRICHTUNG ZUM BEFESTIGEN EINER SCHIENE**
RAIL FASTENING DEVICE
DISPOSITIF DE FIXATION DE RAILS

(30) Priorität: 02.09.1992 DE 4229014
(43) Veröffentlichungstag der Anmeldung: 28.06.1995
(73) Patentinhaber: BWG Butzbacher Weichenbau GmbH, D-35510 Butzbach (DE)
(72) Erfinder: BENENOWSKI, Sebastian, D-35510 Butzbach (DE); DEMMIG, Albrecht, D-14776 Brandenburg (DE); DIETZE, Hans-Ulrich, D-14789 Wusterwitz (DE); KAIS, Alfred, D-35423 Lich (DE); NUDING, Erich, D-73434 Aalen (DE)
(74) Vertreter: Stoffregen, Hans-Herbert, Dr. Dipl.-Phys.
(86) Internationale Anmeldenummer: EP9302365
(87) Internationale Veröffentlichungsnummer: WO9405858

(56) Entgegenhaltungen:
- EP-A- 0 343 149
- DD-B- 255 758
- DE-A- 3 230 612
- DE-A- 4 112 926

## Beschreibung

Die Erfindung bezieht sich auf eine Vorrichtung zum Befestigen einer einen Schienenfuß aufweisenden Schiene wie Backenschiene oder Fahrschiene im Bereich einer Weiche oder Kreuzung umfassend eine Unterlageplatte für die Schiene sowie lösbar auf der Unterlageplatte angeordnete über ein Federelementmittel mit der Unterlageplatte verspannte und den Schienenfuß niederhaltende Platte wie Gleitstuhl oder Radlenkerfußplatte, wobei das Federelementmittel mittels eines von der Unterlageplatte ausgehenden, einen Abschnitt eines Kanals bildenden Widerlagers und zweier von der Platte ausgehender Auflager verspannbar und in Aussparungen der Platte führbar ist und wobei eines der Auflager im Bereich des Schienenfußes und das andere Auflager im den Schienenfuß entfernt liegenden Bereich der Platte angeordnet sind.

Eine entsprechende Vorrichtung zum Befestigen von Backenschienen ist z. B. der DD 255 758 Al zu entnehmen. Die Vorrichtung besteht aus einem getrennt von der Grundplatte angeordnetem Gleitstuhl, der mit dem Fuß der Backenschiene einen Formschluß bildet und durch ein auf der Seite des Gleitstuhls liegendes Federelement auf der Grundplatte verspannt ist. Das Federelement weist eine U-Form auf und stützt sich mit seinen freien Schenkelenden auf einer über dem Fuß der Backenschiene liegenden Auflage ab. Bricht das U-förmige Federelement, so kann der Gleitstuhl die Backenschiene nicht mehr niederhalten.

In der EP 0 336 311 B1 ist eine Vorrichtung zum Befestigen einer Schiene beschrieben, deren Fuß über ein Federelement niedergehalten ist, das von einem lösbar auf der Unterlageplatte angeordneten Gleitstuhl ausgeht und über ein Widerlager verspannt ist, das integraler Bestandteil der Unterlageplatte ist.

Ein zweiteiliger Gleitstuhl wird in der EP 0 113 515 A1 beschrieben. Ein sich mit einem Abschnitt auf dem Fuß der Schiene abstützendes erstes Teil eines Gleitstuhls geht lösbar von einem zweiten Teil aus, das fest mit einer Unterlageplatte verbunden ist.

Nach der DE-AS 22 03 041 wird eine Backenschiene über ein Stabfederelement niedergehalten, das sich bereichsweise unterhalb eines Gleitstuhls erstreckt, der integraler Bestandteil einer Unterlageplatte ist.

Weitere Schienenbefestigungsvorrichtungen sind den Patentveröffentlichungen SU 3 57 754, SU 5 94 896, DD 2 94 613 A7, DE 41 12 926 A1 und DE-PS 8 06 012 zu entnehmen.

Der vorliegenden Erfindung liegt die Aufgabe zugrunde, eine Vorrichtung der eingangs beschriebenen Art so weiterzubilden, daß bei einfachem konstruktivem Aufbau einerseits ein Kippen der Schiene ausgeschlossen ist und andererseits bei Zerstörung des Federelementmittels weiterhin sichergestellt ist, daß die Schiene niedergehalten wird.

Die Aufgabe wird erfindungsgemäß dadurch gelöst, daß die Platte mittels zwei zueinander beabstandeter langgestreckter Stabfederelemente als Federelementmittel mit der Unterlageplatte verspannt ist und unterlagenplattenseitig eine Aussparung aufweist, in der ein von der Unterlageplatte ausgehender, die Platte gegen ein unkontrolliertes Anheben sichernder Vorsprung eingreift.

Abweichend vom gattungsbildenden Stand der Technik wird die Platte wie Gleitstuhl oder Radlenkerfußplatte nicht mehr über ein U-förmig ausgebildetes Federelement auf der Unterlageplatte lagefixiert, sondern durch zwei getrennte Stabfederelemente. Dies bedeutet, daß bei Bruch eines der Federelemente das andere weiterhin ein sicheres Niederhalten des Schienenfußes gewährleistet und damit ein Kippen der Schiene unterbindet.

Aber auch dann, wenn beide Federelemente brechen sollten, ist weiterhin gewährleistet, daß die Platte den Schienenfuß niederhält, da von der Unterlageplatte ein die Platte sichernder Vorsprung ausgeht. Dieser kann im Schnitt eine L-Geometrie aufweisen, dessen Querschenkel der Schiene abgewandt ist und in eine gestufte Aussparung der Platte eingreift.

In Ausgestaltung der Erfindung wird vorgeschlagen, daß jedes Stabfederelement einen das Widerlager bildenden stirnseitig offenen und umfangsseitig ganz oder teilweise geschlossenen Kanal durchsetzt, wobei der Kanal eine sich in Richtung der Schiene verjüngende Einführöffnung aufweist.

Der Kanal selbst kann sich in einer der in der Platte vorhandenen Aussparung fortsetzen. die bodenseitig das schienenfußseitige Auflager bildet.

Dabei ist abweichend vom vorbekannten Stand der Technik vorgesehen, daß das schienenfußseitige Auflager außerhalb des Schienenfußes verläuft und diesen randseitig begrenzt.

Der das Widerlager bildende Kanal kann durch von der Unterlageplatte ausgehende und im Schnitt eine U-Form bildende Wandungen begrenzt sein. Alternativ ist die Möglichkeit gegeben, daß der Kanal aus einem von der Unterlageplatte ausgehenden und im Schnitt L-förmigen Abschnitt und einem von der Platte gebildeten stegförmigen Abschnitt gebildet ist.

Das in Seitenansicht endseitig keilförmig ausgebildete Stabfederelement besitzt in Draufsicht eine Rechteckform. wobei im Bereich der schienenfußabgewandten Auflage die Breite verändert sein kann. Dieses Ende wird dabei über einen von der Platte ausgehenden Vorsprung lagefixiert. In diesem Bereich wird das Stabfederelement in einem in bezug auf die Platte längsrandseitigen und stirnseitig offenen Kanal geführt, wobei das schienenabgewandte Ende des Stabfederelementes die Platte endseitig überragt.

Durch diese Maßnahmen ist ein einfaches Einlegen und Spannen des Stabfederelementes möglich.

Im Bereich des schienenabgewandten Auflagers kann die Platte auf der Unterlageplatte elastisch abgestützt sein. Hierzu kann zwischen der Platte und der Unterlageplatte eine Zwischenlage mit gewünschter Kennlinie angeordnet sein.

Nach einer Weiterbildung ist vorgesehen, daß sich die Platte aus zwei zur Längsachse spiegelsymmetrisch verlaufenden Abschnitten zusammensetzt, die beabstandet zueinander auf der Unterlage angeordnet sind, wobei jeder Abschnitt über einen von der Unterlageplatte ausgehenden Vorsprung zusätzlich gesichert ist. Bei aus zwei Abschnitten bestehender Platte kann die Unterlage zwischen den Abschnitten eine Aussparung aufweisen, um z.B. über eine elastische Zwischenlage auf der Unterlage wie Schwelle z.B. eine Zungenrolleneinrichtung anzuordnen.

Teilt man die Unterlageplatte und die Platte entlang ihrer Mittellinie, so kann jede der so gebildeten Einheiten bei gegebenenfalls zu ändernden Rippen in Längsrandbereichen einer Trogschwelle angeordnet werden, um diese von oben frei zugänglich werden zu lassen.

Sofern sich innerhalb der Trogschwelle Abschnitte eines Weichenverschlußes erstrecken, sieht eine weitere Ausgestaltung der Erfindung vor, daß der Antrieb für den Weichenverschluß in oder an der Trogschwelle selbst elastisch gelagert ist.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von den Zeichnungen zu entnehmenden bevorzugten Ausführungsbeispielen.

Es zeigen:
Fig. 1 einen Schnitt durch einen auf einer Rippenplatte angeordneten Gleitstuhl,
Fig. 2 die Anordnung gemäß Fig. 1, teilweise geschnitten,
Fig. 3 eine Schnittdarstellung einer weiteren Ausführungsform eines auf einer Rippenplatte angeordneten Gleitstuhls mit verschiedenen Ansichten eines den Gleitstuhl sichernden Federelementes,
Fig. 4 die Anordnung gemäß Fig. 3 in Draufsicht,
Fig. 5 eine Seitenansicht eines von einer Trogschwelle ausgehenden Weichenverschlußes und
Fig. 6 einen Schnitt entlang der Linie VI - VI in Fig. 5, jedoch in vergrößerter Darstellung.

In den Fig. 1 und 2 ist eine Vorrichtung zum Befestigen von Schienen in Form von Backenschienen (10) dargestellt, denen in bekannter Weise ein Gleitstuhl (12) zugeordnet ist, auf dem eine nicht dargestellte Weichenzunge verschiebbar ist. Die Backenschiene (10) sowie der Gleitstuhl (12) gehen von einer Unterlage- oder Rippenplatte (14) aus, die auf der dem Gleitstuhl (12) abgewandten Seite der Backenschiene (10) mit Rippen (16) und (18) versehen ist, gegen die der Schienenfuß (20) der Backenschiene (10) stößt.

Damit der Schienenfuß (20) auf der Rippenplatte (14) niedergehalten wird, damit die Backenschiene (10) also nicht kippen kann, stützt sich ein Abschnitt (22) des Gleitstuhls (12) auf dem Schienenfuß (20) ab. Hierzu wird der lösbar mit der Rippenplatte (14) verbundene Gleitstuhl (12) über Federelemente in Form von langgestreckten und in Draufsicht eine Rechteckform aufweisenden Stabfederelementen (24) und (26) zwischen einem fest von der Rippenplatte (14) ausgehenden Widerlager (28) sowie Auflagern (30) und (32) bzw. (34) und (36) verspannt. die ihrerseits in dem Gleitstuhl (12) verlaufen.

Jedes Stabelement (24), (26) verjüngt sich zu seinen Enden, ist also keilförmig ausgebildet, und weist im Bereich des Widerlagers (28) einen größten Querschnitt auf (Schnittdarstellungen in Fig. 3). Das zugeordnete Widerlager (28) geht erwähntermaßen von der Rippenplatte (14) aus und bildet obere Begrenzung eines Kanals (38) bzw. (40), der umfangsseitig geschlossen und stirnseitig offen ist. Dabei weist jeder Kanal (38) eine sich in Richtung der Backenschiene (10) verjüngende Einführöffnung (42) bzw. (44) auf.

Die Öffnung (42) und (44) erstreckt sich des weiteren in Richtung des angrenzenden Randbereichs der Rippenplatte (14), so daß das Stabelement (24) bzw. (26) von der Seite her eingeführt werden kann, wie insbesondere durch die Fig. 2 und 4 verdeutlicht wird.

Die den Kanal (38) bzw. (40) begrenzenden Wandungen bilden im Schnitt eine U-Form, wobei zumindest die das Widerlager (28) bildende Begrenzungswandung von einer sich senkrecht von der Rippenplatte (14) erstreckenden rechteckförmigen Wandung (46) bzw. (48) ausgeht. Die verbleibende randseitige Wandung (50) bzw. (52), die sich in Richtung der Einführöffnung (42) bzw. (44) verjüngt, kann gleichfalls von der Rippenplatte ausgehen oder aber auch Teil des Gleitstuhls (12) sein.

Der Gleitstuhl (12) selbst weist im Bereich des Widerlagers (28) eine Auskammerung (54) bzw. (56) auf, die das Widerlager (28) zumindest bereichsweise umgibt.

Die schienenseitigen Auflager (30) und (32) erstrecken sich randseitig entlang des Schienenfußes (20) und bilden Begrenzungen, die den Rippen (16) und (18) entsprechen.

Die schienenabgewandten Auflager (32) bzw. (36) werden durch sich von der Rippenplatte (14) weg erstreckende Vorsprünge gebildet, die kanalartige Vertiefungen (62) und (64) aufweisen, deren Geometrien denen der endseitigen Abschnitte der Stabfederelemente (24) und (26) angepasst sind.

In diesem Bereich erstrecken sich die Stabfederelemente (24) und (26) in offenen Kanälen, die von der Rippenplatte (14) bodenseitig und von dem Gleitstuhl (12) begrenzt werden sowie zum Rand der Platte (14) hin offen sind.

Endseitig überragt das Stabfederelement (24) bzw. (26) die Rippenplatte (14) mit Endabschnitten (66) und (68), um die Stabfederelemente (24), (26) problemlos einbauen zu können.

Zwischen der Rippenplatte (14) und dem Gleitstuhl (12) im Bereich der schienenabgewandten Auflager (32) und (36) sind elastische Zwischenlagen (33) angeordnet.

Von der Rippenplatte (14) geht mittig ein L-förmiger Vorsprung (58) aus, der in eine in dem Gleitstuhl (12) vorhandene Aussparung (60) derart eingreift, daß bei Versagen der Federelemente (24) und (26) ein Anheben des Gleitstuhls (12) ausgeschlossen ist. Hierdurch ergibt sich ein weiterer Kippschutz für die Backenschiene (10).

Die Aussparung (60) ist dabei gestuft, so daß der parallel zum Gleitstuhl (12) verlaufende Schenkel des Halterungsvorsprungs (58) außenseitig fluchtend zur Oberseite des Gleitstuhls (12) oder zu dieser zurückversetzt verläuft.

Das Ausführungsbeispiel der Fig. 3 und 4 unterscheidet sich von dem der Fig. 1 und 2 dahingehend, als daß der Gleitstuhl (12) in zwei zueinander beabstandete und symmetrisch zur Längsachse (70) verlaufende Abschnitte (72) and (74) unterteilt ist, die auf einer Rippenplatte (76) angeordnet sind, die zwischen dem Abschnitten (72) und (74) eine Aussparung (80) aufweist. Eine solche Konstruktion hat den Vorteil, daß über dem Freiraum (80) unmittelbar auf einer die Rippenplatte (76) aufnehmenden Unterlage die Schwelle bzw. gegebenenfalls auf einer auf dieser vorhandenden elastischen Zwischenlage Elemente und Einrichtungen wie Rolleneinrichtungen für eine Weichenzunge angeordnet werden können.

Die Abschnitte (72) und (74) weisen im übrigen eine Konstruktion auf, die zusammengesetzt den Gleitstuhl (12) ergibt. Daher sind grundsätzlich gleiche Elemente mit gleichen Bezugszeichen versehen.

Insbesondere werden aus der Fig. 4 die seitlichen Einführöffnungen (42) und (44) der Kanäle (38) und (40) erkennbar, innerhalb der sich die Stabfederelemente (24) und (26) erstrecken.

Auf die verschiedenen Ansichten der Stabfederelemente (24) und (26) in Fig. 3 sei auch nachdrücklich verwiesen. So ist mit dem Bezugszeichen (78) eine Draufsicht und mit dem Bezugszeichen (80) eine Seitenansicht der Stabfederelemente (24) und (26) wiedergegeben. Die gestrichelte Darstellung der Seitenansicht (80) gibt das Federelement im zwischen dem Widerlager (28) und den Auflagern (30) und (32) verlaufenden verspannten Zustand wieder.

Das Ausführungsbeispiel der Fig. 3 und 4 weicht von dem den Fig. 1 und 2 zu entnehmenden auch dahingehend ab, daß die randseitige Begrenzung der Kanäle (38) und (40) von einem Abschnitt (82) bzw. (84) der Gleitstuhlabschnitte (72) bzw. (74) gebildet wird.

Nach einem weiteren Vorschlag ist vorgesehen, daß eine der erfindungsgemäßen Lehre gehorchende Vorrichtung auf einer Trogschwelle (84) angeordnet wird. Hierzu wird die den Fig. 1 und 2 zu entnehmende Anordnung entlang der Mittellinie (70) in zwei spiegelsymmetrische Teile (71) und (72) aufgeteilt, die jeweils auf einem Längsrand (75) bzw. (77) der Trogschwelle (84) angeordnet werden. Die Rippenplattenteile entsprechen dann grundsätzlich den der Fig. 4 zu entnehmenden Abschnitten (72) und (74).

In den Fig. 5 und 6 ist die Trogschwelle (84) dargestellt, von der ein Weichenverschluß ausgeht, durch den Backenschienen (86) und (88) zugeordnete Weichenzungen (90) und (92) nur in der anliegenden (linke Darstellung der Fig. 5) und in der abliegenden Stellung (rechte Darstellung der Fig. 5) auf einem Gleitstuhl (94) bzw. (96) abgestützt sind, wohingegen während des Verschiebens zwischen diesen Endstellungen eine Beabstandung zu dem Gleitstuhl erfolgt. Ein entsprechender Weichenverschluß ist ausführlich in der EP 0 455 153 A2 beschrieben, so daß auf die diesbezügliche Offenbarung verwiesen wird.

Als wesentliche Elemente weist der Weichenverschluß Verschlußkästen (96) und (98), Klammern (100) und (102), Klammeraufnahmen (104) und (106), Schieberstange (108), Zungenprüfstangen (110) und (112) sowie eine Auflage (114) auf.

Die Schieberstange (108) sowie die Zungenprüfstangen (110) und (112) sowie ein Endabschnitt einer aus U-Eisen bestehenden Halterung (116) für einen Antrieb (118) des Weichenverschlußes erstrecken sich innerhalb der Trogschwelle (84), wobei erfindungsgemäß eine elastische Lagerung erfolgt. Hierzu erstrecken sich zumindest abschnittsweise zwischen den Außenflächen der U-förmigen Halterung (116) und der Innenwandung der Trogschwelle (84) Zwischenlagen (118), (120) und (122) geeigneter Steifigkeit.

## Patentansprüche

1. Vorrichtung zum Befestigen einer einen Schienenfuß (20) aufweisenden Schiene (10) wie Backenschiene oder Fahrschiene im Bereich einer Weiche oder Kreuzung umfassend eine Unterlageplatte (14) für die Schiene sowie lösbar auf der Unterlageplatte angeordnete über ein Federelementmittel (24, 26) mit der Unterlageplatte verspannte und den Schienenfuß niederhaltende Platte (12) wie Gleitstuhl oder Radlenkerfußplatte. wobei das Federelementmittel mittels eines von der Unterlageplatte ausgehenden, einen Abschnitt eines Kanals bildenden Widerlagers (28) und zweier von der Platte ausgehender Auflager (30; 32; 34, 36) verspannbar und in Aussparungen (38, 40) der Platte führbar ist und wobei eines der Auflager im Bereich des Schienenfußes und das andere Auflager im den Schienenfuß entfernt liegenden Bereich der Platte angeordnet ist,
**dadurch gekennzeichnet**,
daß die Platte (12) mittels zwei zueinander beabstandeter langgestreckter Stabfederelemente als Federelementmittel (24, 26) mit der Unterlageplatte (14) verspannt ist und unterlagenplattenseitig eine Aussparung (60) aufweist, in der ein von der Unterlageplatte ausgehender, die Platte gegen ein unkontrolliertes Anheben sichernder Vorsprung (58) eingreift.

2. Vorrichtung nach Anspruch 1,
**dadurch gekennzeichnet**,
daß das in Seitenansicht ein keilförmiges Ende aufweisende Stabfederelement (24, 26) in Draufsicht im wesentlichen eine Rechteckform aufweist.

3. Vorrichtung nach Anspruch 1 oder 2,
**dadurch gekennzeichnet**,
daß das schienenseitige, von der Platte (12) wie Gleitstuhl ausgehende Auflager (30, 34) randseitige Begrenzung des Schienenfußes (20) ist.

4. Vorrichtung nach zumindest einem der vorhergehenden Ansprüche,
**dadurch gekennzeichnet**,
daß die Stabfederelemente (24, 26) jeweils einen das Widerlager (28) bildenden stirnseitigen offenen und umfangsseitig ganz oder teilweise geschlossenen Kanal (38, 40) durchsetzen, der eine sich in Richtung der Schiene (10) verjüngende Einführöffnung (38, 40) aufweist.

5. Vorrichtung nach zumindest einem der vorhergehenden Ansprüche,
**dadurch gekennzeichnet**,
daß sich der Kanal (28, 30) in einer der in der Platte (12) verlaufenden Aussparungen fortsetzt, die bodenseitig die schienenseitigen Auflager (30, 34) bilden.

6. Vorrichtung nach zumindest einem der vorhergehenden Ansprüche,
**dadurch gekennzeichnet**,
daß der Kanal (28, 30) durch von der Unterlageplatte (14) ausgehenden und im Schnitt eine U-Form bildende Wandungen (28, 48, 52) begrenzt ist.

7. Vorrichtung nach zumindest einem der vorhergehenden Ansprüche,
**dadurch gekennzeichnet**,
daß der Kanal (28, 30) einen von der Unterlageplatte (76) ausgehenden, im Schnitt eine L-Form bildenden Abschnitt und ein von der Platte (12, 72, 74) ausgehenden stegförmigen Abschnitt (82, 84) gebildet ist.

8. Vorrichtung nach zumindest einem der vorhergehenden Ansprüche,
**dadurch gekennzeichnet**,
daß die Platte (12) das von der Unterlageplatte (14) ausgehende Widerlager (28) abdeckt und zumindest bereichsweise umfasst.

9. Vorrichtung nach zumindest einem der vorhergehenden Ansprüche,
**dadurch gekennzeichnet**,
daß sich das Stabfederelement (24, 26) auf einem sich von der Unterlageplatte (14) weg erstreckenden Vorsprung (32, 36) als schienenfußabliegendes Auflager abstützt, das eine der Geometrie des auf dem Auflagen sich abstützenden Abschnitts des Stabfederelements angepasste Aussparung aufweist.

10. Vorrichtung nach zumindest einem der vorhergehenden Ansprüche,
**dadurch gekennzeichnet**,
daß das Stabfederelement (24, 26) in bezug auf die Plattenlängsränder jeweils in einem seitlich und stirnseitig offenen Kanal geführt ist, wobei das schienenfußabgewandte Ende (66, 68) des Stabfederelementes (24. 26) die Platte (12) endseitig überragt.

11. Vorrichtung nach zumindest einem der vorhergehenden Ansprüche,
**dadurch gekennzeichnet**,
daß sich die Platte aus zwei zur Längsachse spiegelsymmetrisch verlaufenden Abschnitten (72, 74) zusammensetzt, die beabstandet zueinander auf der Unterlageplatte (76) angeordnet sind, wobei jeder Abschnitt über einen von der Unterlageplatte ausgehenden und in einer bodenseitigen Aussparung (60) der Platte sich erstreckenden Vorsprung (58) gesichert ist.

12. Vorrichtung nach zumindest einem der vorhergehenden Ansprüche,
**dadurch gekennzeichnet**,
daß der Vorsprung (58) im Schnitt eine L-Geometrie aufweist, dessen Querschenkel der Schiene (10) abgewandt ist und in eine gestufte Aussparung der Platte (12, 72, 74) eingreift.

13. Vorrichtung nach Anspruch 12,
**dadurch gekennzeichnet**,
daß der Querschenkel des Vorsprungs fluchtend zur Oberseite der Platte (12, 72, 74) oder zu dieser zurückversetzt verläuft.

14. Vorrichtung nach zumindest einem der vorhergehenden Ansprüche,
**dadurch gekennzeichnet**,
daß die Platte (12, 72, 74) zumindest im Bereich des schienenabliegenden Auflagers (32, 36) gegenüber der Unterlageplatte (14, 76) elastisch abgestützt ist.

15. Vorrichtung nach zumindest einem der vorhergehenden Ansprüche,
**dadurch gekennzeichnet**,
daß die Unterlageplatte (76) auf einer Unterlage wie Schwelle angeordnet ist, die über eine Aussparung (80) der Unterlageplatte (76) zugänglich ist, die ihrerseits zwischen den Abschnitten (72, 74) der Platte verläuft.

16. Vorrichtung nach zumindest einem der vorhergehenden Ansprüche,
**dadurch gekennzeichnet**,
daß eine aus vorzugsweise spiegelsymmetrischen Teilen (71, 72) bestehende Vorrichtung auf Längsrandbereichen einer Trogschwelle (84) angeordnet ist, wobei sich innerhalb der Trogschwelle (84) Abschnitte eines Weichenverschlußes erstrecken.

17. Vorrichtung nach zumindest einem der vorhergehenden Ansprüche,
**dadurch gekennzeichnet**,
daß in oder an der Trogschwelle (84) ein Antrieb (118) für den Weichenverschluß elastisch gelagert ist.

## Claims

1. A device for attachment of a rail (10) having a rail foot (20) such as a stock rail or track rail in the area of a points or crossing, comprising a sole plate (14) for the rail and a plate (12) such as a slide chair or check rail footplate disposed releasably on said sole plate, braced on said sole plate by a spring element means (24, 26) and holding down said rail foot, where said spring element means is braceable by an abutment (28) extending from said sole plate and forming a section of a channel and by two supports (30, 32; 34, 36) extending from said plate, and is guidable in recesses (38, 40) of said plate, and where one of the supports is disposed in the area of said rail foot and the other support in the area of said plate at a distance from said rail foot,
**wherein**
said plate (12) is braced with said sole plate (14) by means of two elongated bar spring elements at a distance from one another as spring element means (24, 26) and has on the sole plate side a recess (60) in which engages a projection (58) extending from said sole plate and securing the plate against uncontrolled rising.

2. A device according to Claim 1,
**wherein**
the bar spring element (24, 26) having a tapered end in the side view has in the plan view a substantially rectangular form.

3. A device according to Claim 1 or Claim 2,
**wherein**
the support (30, 34) on the rail side and extending from the plate such as a slide chair is the edge limit of the rail foot (20).

4. A device according to at least one of the preceding Claims,
**wherein**
the bar spring elements (24, 26) each pass through a channel (38, 40) forming the abutment (28) and open at the front side and completely or partially closed on the circumferential side and having an insertion opening (42, 44) tapering in the direction of the rail (10).

5. A device according to at least one of the preceding Claims,
**wherein**
the channel (28, 30) is continued in one of the recesses in the plate (12) that form the rail-side supports (30, 34) on the ground side.

6. A device according to at least one of the preceding Claims,
**wherein**
the channel (28, 30) is limited by walls (28, 48, 52) extending from the sole plate (14) and forming a U shape in section.

7. A device according to at least one of the preceding Claims,
**wherein**
the channel (28, 30) is formed by a section extending from the sole plate (76) and forming an L shape in section and by a web-shaped section (82, 84) extending from the plate (12, 72, 74).

8. A device according to at least one of the preceding Claims,
**wherein**
the plate (12) covers the abutment (28) extending from the sole plate (14) and at least partially encloses it.

9. A device according to at least one of the preceding Claims,
**wherein**
the bar spring element (24, 26) is supported on a projection (32, 36) extending away from the sole plate (14) as a support facing away from the rail foot and having a recess matched to the geometry of that section of said bar spring element resting on the support.

10. A device according to at least one of the preceding Claims,
**wherein**
the bar spring element (24, 26) is guided relative to the plate longitudinal edges in a channel open at the side and front face, where that end (66, 68) of the bar spring element (24, 26) facing away from the rail foot projects over the plate (12) at the end.

11. A device according to at least one of the preceding Claims,
**wherein**
the plate is composed of two sections (72, 74) running mirror-symmetrically to the longitudinal axis and disposed at a distance from one another on the sole plate (76), where each section is secured by a projection (58) extending from said sole plate and inside a recess (60) of the plate on the ground side.

12. A device according to at least one of the preceding Claims,
**wherein**
the projection (58) has an L-shaped geometry in section, the crosspiece of which faces away from the rail (10) and engages in a step-like recess of the plate (12, 72, 74).

13. A device according to Claim 12,
**wherein**
the crosspiece of the projection is flush with the upper side of the plate (12, 72, 74) or is set back therefrom.

14. A device according to at least one of the preceding Claims,
**wherein**
the plate (12, 72, 74) is elastically supported relative to the sole plate (14, 76) at least in the area of the support (32, 36) facing away from the rail.

15. A device according to at least one of the preceding Claims,
**wherein**
the sole plate (76) is arranged on a base such as a sleeper that is accessible via a recess (80) of said sole plate (76), which in turn runs between the sections (72, 74) of the plate.

16. A device according to at least one of the preceding Claims,
**wherein**
a device comprising preferably mirror-symmetrical parts (71, 72) is arranged on longitudinal edge areas of a box-like sleeper (84), where sections of a points lock extend inside said box-like sleeper (84).

17. A device according to at least one of the preceding Claims,
**wherein**
a drive (118) for the points lock is elastically supported in or on the box-like sleeper (84).

## Revendications

1. Dispositif de fixation d'un rail (10) comportant un patin (20), tel qu'une contre-aiguille ou un rail de circulation situé dans la zone d'aiguillage ou de croisement, dans lequel sur une plaque porteuse du rail (14) est montée de manière amovible une plaque (12) maintenant en bas le patin du rail par l'effet de la tension exercée par un élément élastique (24, 26), telle qu'une plaque de glissement ou une plaque de patin de contrecoeur.
- l'élément élastique peut être mis en tension par l'intermédiaire d'un contre-palier (28) issu de la plaque porteuse et formant une partie d'un canal, et de deux appuis (30, 32 ; 34, 36) portés par la plaque (12),
- l'élément élastique peut se déplacer avec guidage dans des évidements (38, 40) de la plaque,
- un des appuis de l'élément élastique est situé près du patin de rail tandis que l'autre en est éloigné,
caractérisé en ce que
la plaque (12) d'une part est appliquée sur la plaque porteuse du rail (14) par la tension d'éléments élastiques (24, 26) constitués par deux barres élastiques allongées et espacées l'une de l'autre, d'autre part elle présente, sur sa face en regard de la plaque porteuse (14), un évidement (60) dans lequel est engagé une saillie (58) de la plaque porteuse, empêchant un soulèvement incontrôlé de la plaque (12).

2. Dispositif selon la revendication 1,
caractérisé en ce que
chaque barre élastique allongées (24, 26) a une extrémité qui présente latéralement la forme d'un coin, tandis qu'elle-même présente en plan une forme rectangulaire.

3. Dispositif selon la revendication 1 ou 2,
caractérisé en ce que
l'appui (30, 34) situé près du rail et porté par la plaque (12) telle qu'une plaque de glissement, délimite marginalement un patin (20).

4. Dispositif selon une des revendications précédentes,
caractérisé en ce que
les barres élastiques (24, 26) traversent chacune un canal (38, 40) qui constitue le contre-palier 28 et qui est ouvert frontalement mais fermé en tout ou en partie à sa périphérie, ce canal présentant une ouverture d'engagement (38, 40) dont la largeur se réduit en direction du rail.

5. Dispositif selon au moins une des revendications précédentes,
caractérisé en ce que
le canal (28, 30) est suivi d'un des évidements de la plaque (12) qui, par-dessous, constituent les appuis (30, 34) situés le long du rail.

6. Dispositif selon au moins une des revendications précédentes,
caractérisé en ce que
le canal (28, 30) est délimité par des parois (28, 48, 52) issues de la plaque porteuse (14) et présentant en coupe la forme d'un U.

7. Dispositif selon au moins une des revendications précédentes,
caractérisé en ce que
le canal (28, 30) est constitué d'une partie issue de la plaque porteuse (76), ayant en coupe la forme d'un L, et d'une partie (82, 84) issue de la plaque (12, 72, 74) et ayant la forme d'une barrette.

8. Dispositif selon au moins une des revendications précédentes,
caractérisé en ce que
la plaque (12) recouvre et entoure au moins localement le contre-palier (28) issu de la plaque porteuse (14).

9. Dispositif selon au moins une des revendications précédentes,
caractérisé en ce que
la barre élastique (24, 26) s'appuie sur une saillie (32, 36) s'écartant de la plaque porteuse (14) et jouant le rôle d'appui d'ouverture du patin de rail, cet appui présentant un évidement adapté à la géométrie de la partie de la barre élastique qui s'appuie sur lui.

10. Dispositif selon au moins une des revendications précédentes,
caractérisé en ce que
chaque barre élastique (24, 26), par rapport aux bords longitudinaux de la plaque, se trouve dans un canal ouvert latéralement et frontalement et, par son extrémité (66, 68) de la barre élastique (24, 26) la plus éloignée du patin de rail, dépasse la plaque (12).

11. Dispositif selon au moins une des revendications précédentes,
caractérisé en ce que
la plaque est composée de deux parties (72, 74) symétriques par rapport à l'axe longitudinal de la plaque et montées espacées l'une de l'autre sur la plaque porteuse (76), chaque partie étant assurée en position par une saillie (58) issue de la plaque porteuse et logée dans un évidement (60) situé dans la face inférieure de la plaque (60).

12. Dispositif selon au moins une des revendications précédentes,
caractérisé en ce que
la saillie (58) présente en coupe la forme d'un L dont la branche transversale s'éloigne du rail (10) et est en prise dans un évidement étagé de la plaque (12, 72, 74).

13. Dispositif selon la revendication 12,
caractérisé en ce que
la branche transversale de la saillie est à fleur ou en retrait de la face supérieure de la plaque (12, 72, 74).

14. Dispositif selon au moins une des revendications précédentes,
caractérisé en ce que
la plaque (12, 72, 74), au moins dans la zone de l'appui d'ouverture (32, 36), s'appuie élastiquement sur la plaque porteuse (14, 76).

15. Dispositif selon au moins une des revendications précédentes,
caractérisé en ce que
la plaque porteuse (76) est montée sur un soubassement tel qu'une traverse accessible à travers un évidement (80) de la plaque porteuse (76) que présente la plaque entre ses parties (72, 74).

16. Dispositif selon au moins une des revendications précédentes,
caractérisé en ce qu'
un dispositif, constitué avantageusement de deux parties symétriques (71, 73) est monté sur les zones marginales d'une traverse en auge (84) à l'intérieur de laquelle se trouvent des éléments d'une fermeture d'aiguille.

17. Dispositif selon au moins une des revendications précédentes,
caractérisé en ce qu'
un entraînement (118) de la fermeture d'aiguille est monté dans ou le long de la traverse en auge (84).
